# EUROPÄISCHE PATENTSCHRIFT

(11) **EP 0 723 753 B1**
(45) Veröffentlichungstag und Bekanntmachung des Hinweises auf die Patenterteilung: **21.04.1999**
(21) Anmeldenummer: 96100027.0
(22) Anmeldetag: 03.01.1996
(51) Int. Cl.: A47C 1/026

(54) **Arretiermechanik für die neigbare Lehne eines Stuhles**
A blocking mechanism for an adjustable back of a chair
Mécanisme de blocage pour dossier réglable d'une chaise

(30) Priorität: 28.01.1995 DE 19502649
(43) Veröffentlichungstag der Anmeldung: 31.07.1996
(73) Patentinhaber: Sedus Stoll AG, 79761 Waldshut-Tiengen (DE)
(72) Erfinder: Bieselt, Rolf, D-79725 Laufenburg (DE); Hergesell, Harald, D-79733 Görwihl (DE); Zwetz, Martin, D-79761 Waldshut (DE)
(74) Vertreter: Lück, Gert, Dr.

(56) Entgegenhaltungen:
- EP-A- 0 052 832
- DE-A- 2 338 142
- DE-A- 2 931 915
- DE-C- 807 314

## Beschreibung

### TECHNISCHES GEBIET

Die Erfindung betrifft eine Arretiermechanik nach dem Oberbegriff des Anspruchs 1.

### STAND DER TECHNIK

Eine solche Arretiermechanik ist bekannt zum Beispiel aus der EP-B 0 233 974. Die in dieser Druckschrift beschriebene Arretiermechanik umfasst ein am vorderen Ende des unteren Schenkels des winkelförmigen Lehnenträgers angeordnetes Rastblech, welches in der Schwenkebene des Schenkels hintereinander angeordnete Ausnehmungen in Form von Bohrungen aufweist. Der untere Schenkel des Lehnenträgers schwingt um ein Lager im Bereich der Sitzmitte, das an der auf dem Untergestell des Stuhles ruhenden Basis befestigt ist, und die Arretierung des Schenkels erfolgt durch senkrecht zur Schwenkebene des Schenkels bewegbare Rastbolzen, die in die Bohrungen des Rastbleches einführbar sind. Die Bolzen weisen an ihrem Ende Haltenasen auf, die die Bohrungen im Rastblech hintergreifen, sodass sie nur dann aus den Bohrungen des Rastbleches herausbewegt werden können, wenn der Benutzer die Lehne gegen die Rückstellkraft der Vorholfeder nach hinten drückt und damit den vorderen Teil des unteren Schenkel des Lehnenträgers nach oben bewegt. Die Bewegung des Rastbolzens erfolgt über einen Mechanismus, der den Bolzen in zwei stabilen Positionen halten kann, nämlich in einer vorderen Stellung, in welcher der Bolzen ausgerastet ist, und in einer hinteren Stellung, in welcher der Bolzen in eine Ausnehmung des Rastbleches eingreift.

Diese bekannte Arretiermechanik hat den Nachteil, dass die Bewegung des Rastbolzens unter Last erfolgen muss. Das bedingt eine übermässig starke Auslegung der Elemente der Arretiermechanik, was aus produktionstechnischen und preislichen Gründen an sich unerwünscht ist. Ferner ist auch die Geräuschentwicklung bei der Betätigung der Mechanik noch verringerbar.

In der DE 36 29 882 C2 wird eine Arretiermechanik beschrieben, bei welcher über einen von außen bedienbaren Hebel 22 Druck auf eine Schubstange 20 ausgeübt werden kann.

Diese schwenkt einen Winkelhebel mit dem Schenkel 19 um eine Achse 16 gegen die Kraft einer Feder 17. Der andere Schenkel des Winkelhebels ist als Rastteil 12 ausgebildet, das in das gegenüber liegende Rastteil 11 eingerastet werden kann.

Diese bekannte Arretiermechanik beansprucht verhältnismäßig viel Platz und ist nur in der beschriebenen Neigungs- und Supportkonstruktion verwendbar.

Aus der DE 43 03 324 A1 ist eine Arretiervorrichtung bekannt, bei welcher der Lehnenträger 16 mit Tragrohren 17, der um eine Achse 12 schwenkbar ist, mittels einer Zahnung 40 und einer Zahnwelle 42 in verschiedenen Neigungspositionen feststellbar ist.

Auch diese bekannte Vorrichtung ist voluminös und aufwendig.

Aus der DE 32 49 163 C2 schließlich ist eine Neigungsvorrichtung bekannt, bei der ein mit Zähnen versehenes, um den Drehzapfen 28 schwenkbares Schwenkteil 26 mittels eines Verriegelungsstabes 30 arretiert werden kann, und damit über die Hebel 23, 24 die Lehne 14 in ihrer jeweiligen Neigung fixiert.

Diese bekannte Konstruktion ist verhältnismäßig schwach konzipiert, weil sie nicht auch die auf den Sitz wirkenden Benutzerkräfte aufzunehmen hat.

### DARSTELLUNG DER ERFINDUNG

Es ist daher die Aufgabe der Erfindung, Arretiermechaniken der bekannten Art dahin zu verbessern, dass sie mit einfacheren Teilen aufgebaut werden können, und leiser schalten, ohne dass dadurch aber der Bedienungskomfort und/oder die Sicherheit des Stuhles beeinträchtigt werden.

Diese Aufgabe wird durch die Merkmale des Anspruchs 1 gelöst.

Der Kern der Erfindung besteht darin, dass in der erfindungsgemässen Arretiermechanik der Schaltvorgang vom Verriegelungsvorgang körperlich getrennt ist. So kann der Arretierhaken optimal auf seine Verriegelungsfunktion ausgelegt werden, während der bistabile Schalter, die Schaltstange und die an deren Ende angeordnete schiefe Ebene verhältnismässig schwach und einfach dimensioniert werden können, weil sie nur eine Art von Relaisfunktion auf den Arretierhaken ausüben.

### KURZE BESCHREIBUNG DER ZEICHNUNGEN

Nachstehend wird die Erfindung anhand eines in Zeichnungen dargestellten Ausführungsbeispiels näher erläutert. Dabei zeigt:
- Fig.1: die Seitenansicht des unteren Schenkels des Lehnenträgers mit Arretiermechanik,
- Fig.2: die Draufsicht der in Figur 1 dargestellten Teile, und
- Fig.3: die Einzelteile des bistabilen Schalters.

### WEG ZUR AUSFUEHRUNG DER ERFINDUNG

In Fig.1 ist der untere Schenkel des Lehnenträgers 2 eines Bürodrehstuhles dargestellt, der an seinem vorderen Ende eine Zahnung mit Zähnen und vier Zahnlücken 3 aufweist, die in der Schwenkebene des Lehnenträgers 2 verläuft. Der Lehnenträger schwenkt um das Lager 12, das "erste Lager", das an der Trägerbasis 16 befestigt ist. Diese Trägerbasis 16 wird ihrerseits mittels der Aufnahme 15 durch die (nicht gezeichnete) Standsäule des Stuhles gehalten. Wie üblich steht der Lehnenträger 2 unter der Rückholkraft einer (gleichfalls nicht gezeichneten) Feder, welche die Lehne nach vorn zieht, und damit den vorderen Teil des dargestellten Lehnenträgers 2 nach unten.

Gegenüber der Zahnung am Lehnenträger 2 ist nun der Arretierhaken 1 zu sehen, der um das Lager 14, das "zweite Lager", schwenkbar ist. Er weist an seinem unteren Ende eine Nase auf, die in eine der Zahnlücken 3 eingreifen und damit den Lehnenträger 2 arretieren kann. An seinem oberen Ende steht der Arretierhaken 1 unter der Druckkraft einer Feder 4, der "ersten Feder", welche die Nase am unteren Ende des Arretierhakens 1 aus der Zahnlücke 3 herauszuziehen versucht.

Wie besonders gut in Fig.2 zu sehen, stützt sich der Arretierhaken 1 jedoch mit seiner der Zahnung abgewandten Seite auf der schiefen Ebene 5 ab. Diese schiefe Ebene 5 ist an der Schaltstange 6 befestigt, die ihrerseits mit dem Gleitkörper 7 verbunden ist, der in dem Führungskörper 8 des bistabilen Schalters in Richtung der Schaltstange 6 bewegbar ist.

In Fig.2 ist die Schaltstange 6 in ihrer "hinteren" Position dargestellt, das heisst sie ist zur Stuhlmitte bei der Aufnahme 15 hin bewegt. In dieser Position wird der Arretierhaken 1 durch die schiefe Ebene 5 in eine Zahnlücken 3, hier in die oberste, gedrückt, wodurch der Lehnenträger 2 bezüglich seiner Schwenkbarkeit verriegelt wird.

Wird die Schaltstange 6 nun in ihre "vordere" Position, also von der Stuhlmitte weg, bewegt, so gleitet der Arretierhaken 1 unter der Wirkung der Feder 4 auf der schiefen Ebene 5 nach unten, seine Nase bewegt sich aus der Zahnlücke 3 heraus und der Lehnenträger 2 kann frei um das Lager 12 schwenken.

Die Bewegung der Schaltstange 6 erfolgt durch Betätigung des bistabilen Schalters, dessen Einzelheiten in Fig. 3 dargestellt sind:
Dort ist der Führungskörper 8 zu sehen, in dem der Gleitkörper 7 in Richtung der Pfeile bewegbar ist. Er gleitet auf den Gleitzapfen 17, und weist eine Laufnut 10 auf, in welcher der Zapfen des Gleitsteines 9 läuft. Dieser Gleitstein 9 ist in dem Führungskörper 8 senkrecht zur Bewegungsrichtung des Gleitkörpers 7 beweglich. Der Gleitkörper 7 wird durch die Kraft der Feder 11, der "zweiten" Feder, in Richtung der weiter oben definierten "vorderen" Position gedrückt.

Der Gleitkörper 7 kann nun vom Benutzer des Stuhles über eine vorzugsweise unter dem Sitz angeordnete (nicht gezeichnete) Taste in Richtung der "hinteren" Position gedrückt werden. Dadurch rastet der Zapfen an dem Gleitstein 9 aus seiner ersten stabilen Position in der Laufnut 10 aus und wird mittels der besonderen Gestaltung der Laufnut 10 in seine zweite stabile Position geführt. Der Gleitkörper 9 kann damit zwei in Richtung der Schaltstange 6 hintereinander liegende stabile Positionen einnehmen, und damit die schiefe Ebene 5 in die zwei gewünschten Stellungen für die Ver- und Entriegelung des Lehnenträgers 2 verbringen. Dieses Schaltprinzip entspricht grundsätzlich dem beim Kugelschreiber verwendeten.

Während durch die vorstehende Beschreibung die Funkionen der Ver- und Entriegelung ohne weiteres verständlich sind, ist noch auf die folgende Besonderheit hinzuweisen:
Selbstverständlich darf es nicht passieren, dass die Lehne beim Schalten vom arretierten in den nicht arretierten Zustand unkontrolliert nach vorne schnellt. Das wird in allen vier Arretierpositionen dadurch erreicht, dass - solange die Lehne nicht von einem Benutzer nach hinten gedrückt wird - der Arretierhaken 1 aufgrund des von der Lehnen-Rückholfeder verursachten Reibschlusses in der Zahnlücke 3 verbleibt, auch wenn die schiefe Ebene 5 den Arretierhaken 1 an sich frei gegeben hat. Der Reibschluss wird erst aufgehoben, wenn der Benutzer die Lehne zurückdrückt und dadurch die Wirkung der Lehnen-Rückholfeder aufhebt.

Mit der beschriebenen Erfindung wird in eleganter Weise durch Einsatz einer Relaisfunktion eine konstruktiv robuste, aber dennoch produktionstechnisch vorteilhafte Arretiermechanik realisiert, die zudem noch den Vorteil hat, dass der Schaltvorgang zum Ver- und Entriegeln des Lehnenträgers weich und praktisch geräuschfrei verläuft.

### Bezeichnungsliste

- 1: Arretierhaken
- 2: Lehnenträger
- 3: Zahnlücken
- 4: erste Feder
- 5: schiefe Ebene
- 6: Schaltstange
- 7: Gleitkörper
- 8: Führungskörper
- 9: Gleitstein
- 10: Laufnut
- 11: zweite Feder
- 12: erstes Lager
- 13: Mechanikkasten
- 14: zweites Lager
- 15: Aufnahme für Standsäule
- 16: Trägerbasis
- 17: Gleitzapfen

## Patentansprüche

1. Arretiermechanik für die neigbare Lehne eines Stuhles, wobei ein winkelförmiger Lehnenträger (2) mit einem unteren und einem oberen Schenkel vorgesehen ist, und der untere Schenkel des Lehnenträgers (2) an einem am Sitzunterteil angeordneten Lager (12) schwenkbar gelagert ist und an seinem vorderen Ende in Schwenkrichtung aufeinanderfolgende Ausnehmungen aufweist, in welche zwecks Arretierung der Lehne in einer bestimmten Position ein Arretierelement einrastbar ist, dadurch gekennzeichnet, dass die Ausnehmungen nach vorne offene Zahnlücken (3) sind, und das Arretierelement ein in diese Zahnlücken (3) ein- und ausrastbarer Arretierhaken (1) ist, welcher unter der Wirkung einer Feder (4) aus-, und unter der Wirkung einer senkrecht zur Schwenkebene des Arretierhakens (1) bewegbaren schiefen Ebene (5) einschwenkbar ist, und die schiefe Ebene (5) am Ende einer Schaltstange (6) angeordnet ist, die mittels eines bistabilen Schalters in die für die schiefe Ebene (5) erforderlichen Positionen bewegbar ist.

2. Arretiermechanik nach Anspruch 1, dadurch gekennzeichnet, dass der bistabile Schalter einen in einem Führungskörper (8) in Richtung der Schaltstange (6) bewegbaren und mit dieser verbundenen Gleitkörper (7) sowie einen senkrecht zur Bewegungsrichtung des Gleitkörpers (7) in dem Führungskörper (8) bewegbaren Gleitstein (9) umfasst, und in dem Gleitkörper (7) eine Laufnut (10) vorgesehen ist, in welcher der Gleitstein (9) mittels eines Zapfens geführt ist, und der Gleitkörper (7) in seiner Bewegungsrichtung unter der Kraft einer zweiten Feder (11) steht.

3. Arretiermechanik nach Anspruch 2, dadurch gekennzeichnet, dass der Gleitkörper (7) mittels einer dem Benutzer des Stuhles zugänglichen Taste bewegbar ist.

4. Arretiermechanik nach Anspruch 1, dadurch gekennzeichnet, dass der Arretierhaken (1) um das an der Trägerbasis (16) des Stuhles befestigte zweite Lager (14) schwenkbar ist, mit seiner Rückseite unterhalb des Lagers (14) auf der an der Schaltstange (6) befestigten schiefen Ebene (5) gleitet, und oberhalb des Lagers (14) unter der Druckkraft der ersten Feder (4) steht.

## Claims

1. Locking mechanism for the inclinable backrest of a chair, an angular backrest support (2) being provided with a bottom and a top arm, and the bottom arm of the backrest support (2) being mounted in a pivotable manner on a bearing (12), arranged on the bottom part of the seat, and having, at its front end, recesses which follow one another in the pivoting direction and into which a locking element can engage for the purpose of locking the backrest in a certain position, characterized in that the recesses are tooth gaps (3) open at the front, and the locking element is a locking hook (1), which can be engaged in and disengaged from these tooth gaps (3) and can be pivoted out under the action of a spring (4) and pivoted in under the action of an inclined plane (5) movable perpendicularly to the pivoting plane of the locking hook (1), and the inclined plane (5) is arranged at the end of a switch rod (6), which is movable by means of a bistable switch into the positions required for the inclined plane (5).

2. Locking mechanism according to Claim 1, characterized in that the bistable switch comprises a sliding body (7), movable in a guide body (8) in the direction of the switch rod (6) and connected to the latter, and a sliding block (9) movable perpendicularly to the direction of movement of the sliding body (7) in the guide body (8), and a running groove (10), in which the sliding block (9) is guided by means of a pin, is provided in the sliding body (7), and the sliding body (7), in its direction of movement, is under the force of a second spring (11).

3. Locking mechanism according to Claim 2, characterized in that the sliding body (7) is movable by means of a button accessible to the user of the chair.

4. Locking mechanism according to Claim 1, characterized in that the locking hook (1) is pivotable about the second bearing (14) fastened to the support base (16) of the chair, slides with its rear side below the bearing (14) on the inclined plane (5) fastened to the switch rod (6), and is under the pressure force of the first spring (4) above the bearing (14).

## Revendications

1. Mécanisme de blocage pour le dossier inclinable d'une chaise, dans lequel un support de dossier (2) coudé est pourvu d'une branche inférieure et d'une branche supérieure, et la branche inférieure du support de dossier (2) est montée pivotante sur un palier (12) disposé sur la partie inférieure du siège et présente, à son extrémité avant dans la direction de pivotement des évidements successifs, dans lesquels, pour les besoins du blocage du dossier dans une position spécifique, un élément de blocage peut être encliqueté, caractérisé en ce que les évidements sont des entredents (3) ouverts vers l'avant, et l'élément de blocage est un crochet de blocage (1) encliquetable et désencliquetable dans ces entredents (3), lequel peut sortir par pivotement sous l'effet d'un ressort (4) et s'enclencher par pivotement sous l'effet d'un plan oblique (5) déplaçable perpendiculairement au plan de pivotement du crochet de blocage (1), et le plan oblique (5) est disposé à l'extrémité d'une bielle de commutation (6), qui est déplaçable au moyen d'un commutateur bistable dans les positions requises pour le plan oblique (5).

2. Mécanisme de blocage selon la revendication 1, caractérisé en ce que le commutateur bistable comprend un corps coulissant (7) déplaçable dans un corps de guidage (8) dans la direction de la bielle de commutation (6) et connecté à celle-ci, ainsi qu'un coulisseau (9) déplaçable dans le corps de guidage (8) perpendiculairement à la direction de déplacement du corps coulissant (7), et une rainure de roulement (10) est prévue dans le corps coulissant (7), dans laquelle le coulisseau (9) est guidé au moyen d'un tourillon, et le corps coulissant (7) se trouve, dans sa direction de déplacement, soumis à la force d'un deuxième ressort (11).

3. Mécanisme de blocage selon la revendication 2, caractérisé en ce que le corps coulissant (7) est déplaçable au moyen d'une touche accessible par l'utilisateur de la chaise.

4. Mécanisme de blocage selon la revendication 1, caractérisé en ce que le crochet de blocage (1) est pivotable autour du deuxième palier (14) fixé à la base porteuse (16) de la chaise, glisse sur son dos sous le palier (14) sur le plan oblique (5) fixé à la bielle de commutation (6), et est soumis au-dessus du palier (14) à la force de pression du premier ressort (4).
